# EUROPÄISCHE PATENTSCHRIFT

(11) **EP 3 902 759 B1**
(45) Veröffentlichungstag und Bekanntmachung des Hinweises auf die Patenterteilung: **31.01.2024**
(21) Anmeldenummer: 19824308.1
(22) Anmeldetag: 18.12.2019
(51) Int. Cl.: B66B 1/34

(54) **VERFAHREN UND VORRICHTUNG ZUM KOMMISSIONIEREN EINER PERSONENTRANSPORTANLAGE**
METHOD AND APPARATUS FOR COMMISSIONING A PASSENGER TRANSPORTATION SYSTEM
PROCÉDÉ ET DISPOSITIF DE MISE EN SERVICE D'UNE INSTALLATION DE TRANSPORT DE PERSONNES

(30) Priorität: 24.12.2018 EP 18215821
(43) Veröffentlichungstag der Anmeldung: 03.11.2021
(73) Patentinhaber: INVENTIO AG, 6052 Hergiswil (CH)
(72) Erfinder: KOLB, Ronny, 6044 Udligenswil (CH)
(74) Vertreter: Inventio AG
(86) Internationale Anmeldenummer: PCT/EP2019/085856
(87) Internationale Veröffentlichungsnummer: WO 2020/136049

(56) Entgegenhaltungen:
- EP-A1- 0 615 945
- EP-A1- 3 228 576
- EP-A1- 3 398 901
- WO-A1-2014/200464
- WO-A1-2017/220678
- WO-A2-2016/109231

## Beschreibung

Die vorliegende Erfindung betrifft ein Verfahren und eine zu dessen Umsetzung eingerichtete Vorrichtung zum Kommissionieren einer Personentransportanlage.

Personentransportanlagen wie zum Beispiel Aufzüge, Fahrtreppen oder Fahrsteige sind im Allgemeinen in Bauwerken fest installiert und dienen dazu, Personen in den Bauwerken vertikal und/oder horizontal zu transportieren.

Aufgrund differierender lokaler Bedingungen in verschiedenen Bauwerken sowie unterschiedlicher Anforderungen an durch eine Personentransportanlage zu erfüllende Funktionen können für verschiedene Einsatzzwecke eingesetzte Personentransportanlagen insbesondere hinsichtlich darin verbauter Komponenten und/oder einer Art, wie diese Komponenten betrieben werden, erheblich differieren.

Beispielsweise kann ein in einem hohen Gebäude einzusetzender Aufzug sich von einem in einem niedrigeren Gebäude einzusetzenden Aufzug hinsichtlich vieler Eigenschaften und Komponenten, d.h. beispielsweise hinsichtlich einer Größe einer Aufzugkabine, eines Gewichts eines Gegengewichts, einer Länge von Seil- oder Riemen-artigen Tragmitteln, einer Leistung einer Antriebsmaschine, einer Dimensionierung von Bremsen, einer Anzahl von Verankerungen, etc. unterscheiden. Auch eine Art und Weise, wie die Komponenten des Aufzugs installiert und betrieben werden, kann sich je nach Einsatzort und/oder Einsatzzweck unterscheiden.

Beim Planen einer Personentransportanlage wird diese zunächst hinsichtlich der darin vorzusehenden Komponenten konfiguriert. Dabei werden unter Anderem lokale Bedingungen, wie sie in dem die Personentransportanlage aufnehmenden Bauwerk vorherrschen, lokale Regularien, welche beispielsweise angeben, welche Sicherheitsvorkehrungen in der Personentransportanlage realisiert sein müssen, sowie individuelle Nutzerwünsche, welche beispielsweise angeben, welche Förderkapazitäten die Personentransportanlage leisten soll und/oder welche Komfortfunktionen bereitgestellt sein sollen, berücksichtigt. Informationen, welche eine sich hieraus ergebende Konfiguration der Personentransportanlage wiedergeben, können beispielsweise in einer Art Konfigurationsliste oder Stückliste (BOM - Bill Of Materials) abgelegt sein, in der unter anderem alle in der Personentransportanlage aufzunehmenden Komponenten und Bauteile angegeben sind, gegebenenfalls unter zusätzlicher Angabe weiterer funktionaler und/oder struktureller Eigenschaften derselben.

Nachdem alle Komponenten und Bauteile in der Personentransportanlage installiert wurden und vor einer Inbetriebnahme der Personentransportanlage erfolgt im Allgemeinen eine sogenannte Kommissionierung der Personentransportanlage. Bei dieser Kommissionierung wird die spezielle Konfiguration einer individuellen Personentransportanlage hinsichtlich der darin aufgenommenen Komponenten und Bauteilen für ihren Einsatzzweck und Betrieb vorbereitet. Dabei müssen beispielsweise die einzelnen Komponenten und Bauteile hinsichtlich ihrer jeweiligen Eigenschaften und Funktionen geeignet angepasst werden, um gemeinsam Aktionen für die gesamte Personentransportanlage implementieren zu können. Beispielsweise können im oben genannten Beispiel im Rahmen einer Kommissionierung einer Aufzuganlage Eigenschaften von darin vorzusehenden Antriebseinrichtungen, Bremseinrichtungen, Aufzugtüren, Steuerungseinrichtungen, Warn- oder Alarmeinrichtungen, etc. für ein geeignetes Zusammenspiel sowie zur Implementierung zu erzielender Gesamteigenschaften für die Aufzuganlage eingestellt werden. Insbesondere sollten im Rahmen der Kommissionierung Eigenschaften einer Aufzugsteuerung, welche die verschiedenen in der Aufzuganlage wirkenden Komponenten steuert und deren Betrieb aufeinander abstimmt, geeignet eingestellt werden.

Herkömmlich ist das Kommissionieren einer Personentransportanlage ein sehr aufwendiger Vorgang, bei dem gut geschultes Personal eine Vielzahl komplexer und eventuell untereinander abhängiger Arbeitsschritte durchführen muss. Das Kommissionieren der Personentransportanlage kann daher mit signifikanten Kosten und Zeitaufwand einhergehen. Ferner kann aufgrund der Komplexität eines Kommissionierungsvorgangs ein Risiko, dass es dabei zu Fehlern kommt, die den Betrieb, die Integrität oder sogar die Sicherheit der Personentransportanlage gefährden können, erheblich sein.

Ein Verfahren zum Konfigurieren eines Aufzugssteuerungssystems wird in WO2017220678A1 beschrieben. WO2017220678A1 offenbart den Oberbegriff der Ansprüche 1 und 11. Das Verfahren umfasst folgende Schritte:
- Scannen eines computerlesbaren grafischen Codes, der auf einem Netzwerkgerät des Aufzugssteuerungssystems ist, mit einem mobilen Gerät;
- Bestimmen einer eindeutigen Kennung für das Netzwerkgerät durch Auswerten des computerlesbaren Codes;
- Eingeben von Konfigurationsdaten für das Netzwerkgerät in das mobile Gerät;
- Senden der eindeutigen Kennung und der Konfigurationsdaten für das Netzwerkgerät an einen zentralen Kontroller des Aufzugssteuerungssystems; und
- Konfigurieren, basierend auf den Konfigurationsdaten, des Netzwerkgeräts mit dem zentralen Controller.

Es kann unter anderem ein Bedarf an einem Verfahren und einer zu dessen Umsetzung einsetzbaren Vorrichtung bestehen, mithilfe derer eine Kommissionierung einer Personentransportanlage vereinfacht, schneller, kostengünstiger und/oder mit einem reduzierten Risiko von Fehlern durchgeführt werden kann. Ferner kann ein Bedarf an Computerprogrammprodukten bestehen, mithilfe derer eine programmierbare Kommissionierungsanordnung dazu angeleitet werden kann, Ausführungsformen des Verfahrens auszuführen, sowie an einem computerlesbaren Medium mit einem darauf gespeicherten solchen Computerprogrammprodukt.

Einem solchen Bedarf kann durch den Gegenstand gemäß einem der unabhängigen Ansprüche entsprochen werden. Vorteilhafte Ausführungsformen sind in den abhängigen Ansprüchen sowie der nachfolgenden Beschreibung definiert.

Gemäß einem ersten Aspekt der Erfindung wird ein Verfahren zum Kommissionieren einer Personentransportanlage gemäß Anspruch 1 vorgeschlagen.

Abfragen von Kommissionierungsinformationen, welche Informationen über Parameter angeben, welche im Rahmen einer Kommissionierung der Personentransportanlage einzustellen sind, durch das computergesteuerte mobile Gerät unter Berücksichtigung der Konfigurationsinformationen; und
Übermitteln der Kommissionierungsinformationen an die die Personentransportanlage steuernde Steuerung.

Gemäß einem zweiten Aspekt der Erfindung wird eine Kommissionierungsanordnung zum Kommissionieren einer Personentransportanlage gemäß Anspruch 11 vorgeschlagen. Die weist Kommissionierungsanordnung zumindest folgende Bestandteile auf:
- eine die Personentransportanlage steuernde programmierbare Steuerung;
- einen Computer mit einer darauf gespeicherten externen Datenbank, in der Konfigurationsinformationen über Konfigurationen von einer Mehrzahl von Personentransportanlagen gespeichert sind; und
- ein von einer Applikation computergesteuertes mobiles Gerät.

Dabei ist die Kommissionierungsanordnung dazu konfiguriert, ein Verfahren gemäß einer Ausführungsform des ersten Aspekts der Erfindung auszuführen oder zu steuern.

Gemäß einem dritten Aspekt der Erfindung wird ein Computerprogrammprodukt gemäß Anspruch 12 vorgeschlagen mit computerlesbaren Anweisungen, welche bei Ausführung auf einer computergesteuerten Kommissionierungsanordnung gemäß des zweiten Aspekts der Erfindung diese dazu anleiten, ein Verfahren gemäß einer Ausführungsform des ersten Aspekts der Erfindung auszuführen oder zu steuern.

Gemäß einem vierten Aspekt der Erfindung wird ein computerlesbares Medium vorgeschlagen mit einem darauf gespeicherten Computerprogrammprodukt gemäß des dritten einer Aspekts der Erfindung

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Wie einleitend bereits angedeutet, ist die Kommissionierung von Personentransportanlagen bisher eine anspruchsvolle Aufgabe, die sowohl erhebliches Training und Erfahrungen bei dem die Kommissionierung durchführenden Techniker als auch einen erheblichen Zeitaufwand erfordert. Ferner muss für die Kommissionierung eine Vielzahl unterschiedlicher Informationen betreffend die zu kommissionierende Personentransportanlage zur Verfügung stehen, wodurch es häufig zu Rückfragen bei einem Hersteller der Personentransportanlage kommt und/oder Fehler bei der Übermittlung solcher Informationen auftreten können.

Insbesondere ist es üblich, bei Personentransportanlagen eine Steuerung vorzusehen, welche Funktionen der Personentransportanlage und ihrer Komponenten steuert und über welche eine Kommissionierung der Personentransportanlage vorzunehmen ist. Bisher verfügt diese Steuerung meist über eine integrierte Mensch-Maschine-Schnittstelle (HMI - Human Machine Interface), mithilfe derer ein Techniker die Kommissionierung durchführen kann. Die Mensch-Maschine-Schnittstelle verfügt dabei meist über eine Anzeige bzw. ein Display, über die angegeben werden kann, welche Art von Kommissionierungsinformationen gerade abzufragen ist. Ferner verfügte die Mensch-Maschine-Schnittstelle meist über einige Eingabetasten, mithilfe derer der Techniker eine aktuell abzufragende Art von Kommissionierungsinformationen auswählen konnte und über die der Techniker dann abgefragten Parameter für diese Kommissionierungsinformationen eingeben konnte.

Beispielsweise konnte über ein in der Praxis meist kleines Display angezeigt werden, dass als Art von Kommissionierungsinformationen aktuell abgefragt werden soll, an wie vielen Stockwerken eine Aufzugkabine einer Aufzuganlage halten kann. Der Techniker kann dann die bei der zu kommissionierenden Aufzuganlage existierende Anzahl von Stockwerken eingeben und dann als nächste Art von Kommissionierungsinformationen beispielsweise zu einer Abfrage einer gewünschten Geschwindigkeit, mit der eine Aufzugkabinentür an einem der Stockwerke geöffnet werden soll, wechseln.

Die Handhabung einer solchen relativ simplen Mensch-Maschine-Schnittstelle ist jedoch in vielen Fällen umständlich. Insbesondere kann es für den Techniker aufwendig sein, in einer Vielzahl von prinzipiell möglichen Arten von Kommissionierungsinformationen zu derjenigen zu navigieren, welche er aktuell einstellen möchte. Ferner kann es aufwendig sein, dann die Kommissionierungsinformationen mithilfe der simplen Mensch-Maschine-Schnittstelle korrekt einzugeben. Außerdem muss der Techniker zuvor geschult worden sein, wie gewisse Parameter bei der Personentransportanlage ermittelt bzw. gemessen werden können, um sie dann mithilfe der HMI als Kommissionierungsinformationen an die Steuerung der Personentransportanlage übermitteln zu können. Schlussendlich musste dann die von dem Techniker vorgenommene Kommissionierung meist von einem weiteren zertifizierten Techniker, d.h. beispielsweise einem Techniker des Herstellers der Personentransportanlage, überprüft und abgenommen werden, bevor die Personentransportanlage dann in Betrieb genommen werden durfte. Insgesamt gestaltete sich dadurch der Vorgang der Kommissionierung aufwendig und/oder fehleranfällig.

Kurz zusammengefasst wird daher bei dem hierin vorgestellten Ansatz vorgeschlagen, das Kommissionieren einer Personentransportanlage unterstützt durch ein computergesteuertes mobiles Gerät wie beispielsweise ein Smartphone, ein Tablet, ein Notebook, ein Laptop oder Ähnliches durchzuführen. Das mobile Gerät kann dabei derart portable sein, dass es von einem Techniker problemlos mit sich geführt werden kann. Auf einem solchen Gerät kann eine speziell zu diesem Zweck programmierte Applikation ("App") ausgeführt werden. Durch diese Applikation und unter Nutzung von drahtgebundenen und/oder drahtlosen Datenkommunikationsmöglichkeiten, die einem modernen computergesteuerten mobilen Gerät typischerweise zur Verfügung stehen, kann das Gerät speziell dazu konfiguriert werden, sowohl mit einer die Personentransportanlage steuernden programmierbaren Steuerung als auch mit einer externen Datenbank Daten bzw. Informationen austauschen zu können. Das mobile Gerät kann dabei nicht nur lediglich als ausgelagerte Mensch-Maschine-Schnittstelle für die Steuerung der Personentransportanlage dienen, sondern darüber hinaus den Vorgang des Kommissionierens dadurch unterstützen bzw. vereinfachen, dass beim Abfragen von Kommissionierungsinformationen sogenannte Konfigurationsinformationen berücksichtigt werden, aus denen sich Informationen zu einer Konfiguration der zu kommissionierenden Personentransportanlage ableiten lassen. Hierdurch kann das Abfragen der Kommissionierungsinformationen nicht nur zielgerichteter durchgeführt werden, sondern dem die Kommissionierung durchführenden Techniker mithilfe des mobilen Geräts auch weitere Hilfestellungen geleistet werden und dadurch der Kommissionierungsvorgang einfacher und/oder weniger fehleranfällig gestaltet werden.

Die programmierbare Steuerung kann dabei im Wesentlichen ähnlich ausgestaltet sein, wie herkömmliche Steuerungen von Personentransportanlagen, d.h. über eine im Wesentlichen gleiche Hardware verfügen und/oder einen im Wesentlichen gleichen Funktionsumfang implementieren. Ergänzend sollten die programmierbare Steuerung und das mobile Gerät miteinander Daten austauschen können. Hierzu können an beiden Geräten geeignete Datenkommunikationsschnittstellen vorgesehen sein. Beispielsweise kann an beiden Geräten jeweils eine Schnittstelle vorgesehen sein, um drahtlos über Funk, insbesondere über Bluetooth bzw. stärker bevorzugt über BLE (Bluetooth Low Energy), kommunizieren zu können. Hierdurch können einerseits Daten von der Steuerung der Personentransportanlage an das mobile Gerät übermittelt werden. Beispielsweise kann eine Information übermittelt werden, welche Art von Kommissionierungsinformationen aktuell abgefragt werden soll, sodass diese Information über das mobile Gerät, d.h. beispielsweise durch Anzeigen auf dessen Display, ausgegeben werden kann. Andererseits können Daten von dem mobilen Gerät an die Steuerung der Personentransportanlage übermittelt werden. Beispielsweise können abgefragte Kommissionierungsinformationen, die beispielsweise von einem Techniker an dem mobilen Gerät eingegeben wurden oder die von dem mobilen Gerät aus anderen Informationsquellen abgerufen wurden, an die Steuerung der Personentransportanlage übermittelt werden.

Die externe Datenbank kann in einem Computer, einem Server oder einer Datenwolke (Cloud) entfernt von der Personentransportanlage gespeichert sein. Beispielsweise kann die externe Datenbank in einer von einem Hersteller der Personentransportanlage betriebenen Datenwolke gespeichert sein. In der externen Datenbank können die Konfigurationsinformationen zu mehreren Personentransportanlagen abgespeichert sein. Diese Konfigurationsinformationen können beispielsweise darüber informieren, welche Komponenten in einer Personentransportanlage eingesetzt und/oder für die Personentransportanlage geplant wurden und/oder in welcher Weise solche Komponenten durch geeignete Kommissionierung konfiguriert werden können.

Unter Nutzung der Möglichkeiten, über das mobile Gerät einerseits direkt mit der Steuerung der Personentransportanlage kommunizieren zu können und andererseits Konfigurationsinformationen aus der externen Datenbank abrufen zu können, kann das hierin vorgeschlagene Verfahren zum Kommissionieren der Personentransportanlage beispielsweise wie folgt durchgeführt werden:
- Zunächst werden über das mobile Gerät Konfigurationsinformationen aus der externen Datenbank abgerufen, welche Informationen über die vorliegend zu kommissionierende Personentransportanlage liefern. Hierdurch kann das mobile Gerät Wissen darüber erlangen, welche Komponenten in der Personentransportanlage verbaut sind oder zumindest für diese geplant waren.
- Unter Berücksichtigung dieser Konfigurationsinformationen können mithilfe des mobilen Geräts dann die Kommissionierungsinformationen abgefragt werden. Die Kommissionierungsinformationen informieren hierbei darüber, welche Parameter im Rahmen der Kommissionierung der Personentransportanlage eingestellt werden sollen. Anders ausgedrückt geben die Kommissionierungsinformationen an, welche Parameter der Steuerung der Personentransportanlage im Rahmen von deren Kommissionierung übermittelt werden sollen.
- Abschließend werden die Kommissionierungsinformationen von dem mobilen Gerät an die Steuerung der Personentransportanlage übermittelt, sodass sie dort eingestellt bzw.
gespeichert werden können und hierdurch die Kommissionierung der Personentransportanlage bewirken können.

Die Tatsache, dass beim Abfragen der Kommissionierungsinformationen die zuvor abgerufenen Konfigurationsinformationen berücksichtigt werden, kann beispielsweise dazu genutzt werden, um den Techniker bei der Eingabe solcher Kommissionierungsinformationen intelligent zu unterstützen.

Anders ausgedrückt können die bei der Kommissionierung zu berücksichtigenden Konfigurationsinformationen aus Planungsdaten abgeleitet werden, die angeben, welche Komponenten zum Aufbauen der Personentransportanlage geplant und somit beispielsweise bei einem Hersteller der Personentransportanlage oder dessen Zulieferern bestellt wurden. Typischerweise wird beim Planen einer Personentransportanlage sehr genau analysiert, welchen räumlichen, funktionalen und/oder vom Kunden gewünschten Anforderungen die Personentransportanlage genügen muss und daraufhin die Personentransportanlage mit all ihren Komponenten entsprechend konfiguriert. Die Konfigurationsinformationen umfassen dabei in der Regel eine Stückliste (Bill Of Materials - BOM), in der angegeben ist, welche Komponenten in der Personentransportanlage verbaut werden sollen, gegebenenfalls wie viele solcher Komponenten verbaut werden sollen, welche physischen und/oder funktionellen Eigenschaften solche Komponenten aufweisen sollen, etc.

Basierend auf dem Wissen aus solchen Konfigurationsinformationen können dann während des hierin beschriebenen Kommissionierungsverfahrens lediglich solche Kommissionierungsinformationen abgefragt werden, welche benötigt werden, um die im konkreten Fall bestellten Komponenten über die Steuerung der Personentransportanlage geeignet einstellen zu können.

Im Gegensatz hierzu war es beim herkömmlichen Kommissionieren von Personentransportanlagen üblich, dass über die Steuerung der Personentransportanlage eine Vielzahl von unterschiedlichen Kommissionierungsinformationen abgefragt werden konnte. Die Steuerung war dabei derart ausgelegt, dass sie für verschiedene Ausgestaltungen der Personentransportanlage bzw. verschiedene Einsatzzwecke genutzt werden konnte. Dementsprechend konnten über die Steuerung prinzipiell auch Kommissionierungsinformationen abgefragt werden, die für eine konkret zu kommissionierende Personentransportanlage nicht von Belang waren, beispielsweise da bestimmte Komponenten in ihr nicht zum Einsatz kamen. Beispielsweise konnte eine Steuerung prinzipiell in der Lage sein, Funktionen von mehreren in einer Aufzugkabine vorgesehenen Türen zu kommissionieren, wobei Aufzuganlagen nur in wenigen Fällen tatsächlich über mehrere Kabinentüren verfügen, sodass in allen anderen Fällen diese Kommissionierungsoption nicht genutzt werden brauchte. Dementsprechend musste beim herkömmlichen Kommissionieren beispielsweise ein Techniker bereits vorab wissen, welche Komponenten tatsächlich in der Personentransportanlage verbaut sind, um dann auf diesem Wissen basierend an der Steuerung der Personentransportanlage aussuchen zu können, welche Kommissionierungsinformationen tatsächlich im konkreten Fall eingegeben werden müssen. Für dieses Vorwissen musste der Techniker geeignet geschult und mit Konfigurationsinformationen vorab versorgt werden. Außerdem musste der Techniker während des Kommissionierungsvorgangs eventuell umständlich durch verschiedene Kommissionierungsoptionen navigieren, um tatsächlich erforderliche Kommissionierungsinformationen eingeben zu können, wodurch zusätzlicher Aufwand entstehen konnte. Ergänzend konnte dies durch eine bisher oft umständliche Handhabung einer Mensch-Maschine-Schnittstelle an der Steuerung der Personentransportanlage erschwert sein.

Um die genannten Komplikationen weitgehend zu überwinden, wird für das hier beschriebene Kommissionierungsverfahren daher vorgeschlagen, das zum Abfragen und Übermitteln der Kommissionierungsinformationen eingesetzte computergesteuerte mobile Gerät derart zu konfigurieren, dass es weitgehend oder vollständig automatisiert diejenigen Kommissionierungsinformationen aussucht, die notwendig sind, um die für die konkrete Personentransportanlage bestellten Komponenten im Rahmen der Kommissionierung geeignet einstellen zu können, und dann tatsächlich ausschließlich diese Kommissionierungsinformationen abzufragen. Dadurch kann vermieden werden, dass ein Techniker aufwendig durch verschiedene Kommissionierungsoptionen navigieren muss und/oder im konkreten Fall überflüssige Kommissionierungsinformationen eingibt.

Gemäß einer Ausführungsform der Erfindung kann eine Art und Weise, wie die Kommissionierungsinformationen abgefragt werden, von einer Identität eines die Kommissionierung durchführenden Technikers abhängig sein.

Wie weiter unten noch detaillierter ausgeführt, kann die Identität des Technikers, der die Kommissionierung durchführen soll, vorab bzw. während des Kommissionierungsverfahrens bekannt sein. Aufgrund der Kenntnis über diese Identität kann das Kommissionierungsverfahren und insbesondere das Abfragen der Kommissionierungsinformationen an hierdurch bekannte Eigenschaften des Technikers angepasst werden.

Beispielsweise kann bekannt sein, welche Qualifikationen der Techniker besitzt. Je nachdem, ob der Techniker mehr oder weniger qualifiziert für das Durchführen einer Kommissionierung ist, kann das Kommissionierungsverfahren geeignet angepasst werden. Beispielsweise können einem weniger qualifizierten Techniker beim Abfragen der Kommissionierungsinformationen mehr Hinweise, wie diese Kommissionierungsinformationen ermittelt und/oder eingegeben werden sollen, mitgeteilt werden als einem höher qualifizierten Techniker.

Ferner kann bekannt sein, welche Sprache der Techniker versteht, und ihm daraufhin beispielsweise Anweisungen bezüglich des Abfragens der Kommissionierungsinformationen in dieser Sprache übermittelt werden.

Ferner kann gemäß einer Ausführungsform der Erfindung eine Auswahl betreffend eine Entscheidung, welche Kommissionierungsinformationen abgefragt werden, von einer Identität eines die Kommissionierung durchführenden Technikers abhängig sein.

Beispielsweise kann vorgesehen sein, dass eine gesamte Kommissionierung nicht lediglich von einem einzigen Techniker durchgeführt werden soll. Einfache Schritte können stattdessen von einem weniger qualifizierten Techniker durchgeführt werden und daraufhin ein höher qualifizierter Techniker lediglich die verbleibenden Schritte noch durchführen. Hierzu kann es vorteilhaft sein, basierend auf dem Wissen über die Identität des jeweiligen Technikers, über das mobile Gerät jeweils nur diejenigen Kommissionierungsinformationen abfragen zu lassen, die in einem von dem jeweiligen Techniker durchzuführenden Verfahrensschritt ermittelt und an die Steuerung der Personentransportanlage übermittelt werden sollen. Andere Kommissionierungsinformationen können dann zu einem anderen Zeitpunkt von einem anderen Techniker abgefragt werden. Auf diese Weise kann beispielsweise die gesamte Kommissionierung im Rahmen eines Jobmanagements bei dem hier vorgestellten Verfahren geeignet auf verschiedene Techniker aufgeteilt werden.

Gemäß einer Ausführungsform kann das computergesteuerte mobile Gerät ein personalisiertes Gerät eines die Kommissionierung durchführenden Technikers sein.

Anders ausgedrückt kann das mobile Gerät Eigentum oder zumindest im Besitz des die Kommissionierung durchführenden Technikers sein. Beispielsweise kann das mobile Gerät ein beruflich und/oder auch privat zu nutzendes Smartphone oder ein beruflich und/oder auch privat zu nutzender Computer des Technikers sein. Hierdurch kann indirekt auf die Identität des Technikers rückgeschlossen werden.

Alternativ oder ergänzend kann gemäß einer Ausführungsform der Erfindung eine Identität eines die Kommissionierung durchführenden Technikers durch Abfragen einer personenspezifischen Authentifizierung ermittelt werden.

Anders ausgedrückt, kann beispielsweise das mobile Gerät den Techniker auffordern, sich zu authentifizieren, d.h., seine Identität beispielsweise durch Eingabe einer personalisierten Kennung und/oder durch Übermittlung biometrischer Informationen wie z.B. eines persönlichen Fingerabdrucks mitzuteilen. Durch eine solche Authentifizierung kann die Identität des Technikers mit besonders hoher Sicherheit festgestellt werden. Daraufhin können beispielsweise Abfragen von Kommissionierungsinformationen, die ausschließlich von bestimmten Technikern durchgeführt werden dürfen, freigegeben und der betreffende Teil einer Kommissionierung mithilfe des mobilen Geräts durchgeführt werden.

Gemäß einer Ausführungsform der Erfindung können beim Abfragen der Kommissionierungsinformationen ergänzend über das computergesteuerte mobile Gerät Abfrageinformationen ausgegeben werden, welche Informationen darüber angeben, in welcher Weise die abzufragenden Kommissionierungsinformationen zu ermitteln sind.

Anders ausgedrückt können dem das mobile Gerät nutzenden Techniker ergänzende Informationen bereitgestellt werden, mit denen ihm beispielsweise erklärt werden kann, wie bestimmte abzufragenden Kommissionierungsinformationen ermittelt werden können oder sollen. Beispielsweise kann es im Rahmen der Kommissionierung erforderlich sein, an der fertig installierten und zu kommissionierenden Personentransportanlage Messungen durchzuführen und sich dabei ergebende Messwerte als Kommissionierungsinformationen einzugeben und letztendlich an die Steuerung der Personentransportanlage zu übermitteln. Als Abfrageinformationen können in diesem Fall dem Techniker beispielsweise Informationen übermittelt werden, wie diese Messungen durchzuführen sind, welche Sicherheitsmaßnahmen zu treffen sind, wie die Messergebnisse zu interpretieren sind, etc. Die Abfrageinformationen können dabei ebenfalls in der externen Datenbank, in der die Konfigurationsinformationen gespeichert sind, abgelegt sein. Alternativ können Abfrageinformationen aus anderen Informationsquellen, d.h. beispielsweise über andere Datenbanken oder eine Datenwolke, abgerufen werden, beispielsweise nachdem die Konfigurationsinformationen bzw. zumindest Informationen über eine zu kommissionierende Komponente der Personentransportanlage übermittelt wurden.

Gemäß einer konkreten Ausführungsform kann hierbei eine Art der ausgegebenen Abfrageinformationen von einer Identität eines die Kommissionierung durchführenden Technikers abhängig sein.

Beispielsweise kann eine Art und Weise bzw. eine Detailliertheit der auszugebenden Abfrageinformationen von unterschiedlichen Faktoren abhängen, die ihrerseits von der Identität bzw. der Qualifikation des die Kommissionierung durchführenden Technikers beeinflusst sein können. Beispielsweise sollten die auszugebenden Abfrageinformationen umso detailreicher sein, je weniger qualifiziert der durchführende Techniker ist.

Im Rahmen der Durchführung des hier vorgeschlagenen Kommissionierungsverfahrens ist es in der Regel notwendig, zu wissen, welche Personentransportanlage aktuell kommissioniert werden soll. Eine entsprechende Identitätsinformation über die Identität der betreffenden Personentransportanlage kann beispielsweise genutzt werden, um aus der externen Datenbank die zu dieser Personentransportanlage gehörigen Konfigurationsinformationen abrufen zu können.

Die Identität der zu kommissionierenden Personentransportanlage kann auf verschiedene Weise ermittelt werden. Beispielsweise kann ein die Kommissionierung durchführender Techniker diese Identität kennen und vorab beispielsweise in das mobile Gerät eingeben. Alternativ kann das mobile Gerät diese Identität der Personentransportanlage aufgrund anderer Daten ermitteln, beispielsweise aufgrund von Daten, die in der Personentransportanlage gespeichert sind und von dem mobilen Gerät abgerufen werden können.

Gemäß einer Ausführungsform kann eine Identitätsinformation über eine Identität der Personentransportanlage basierend auf einem Einsatzplan für einen das Kommissionieren durchführenden Technikers ermittelt werden. Die Konfigurationsinformation können dann unter Berücksichtigung dieser Identitätsinformation abgerufen werden.

Anders ausgedrückt, können Einsatzpläne vorgeben, wann welcher Techniker welche Personentransportanlage aufsuchen und kommissionieren soll. Entsprechende Informationen können in einer Datenbank abgelegt sein. Hierauf basierend kann die Identität einer Personentransportanlage, die zu einem bestimmten Zeitpunkt von einem bestimmten Techniker aufgesucht wird, bekannt sein. Auf diese Weise kann die Identität der Personentransportanlage in sehr einfacher und automatisierbarer Weise ermittelt werden.

Gemäß einer Ausführungsform der Erfindung können sogenannte Durchführinformationen während des Kommissionierungsverfahrens oder nach Abschluss des Kommissionierungsverfahrens gespeichert werden. Solche Durchführinformationen können hierbei zumindest eine Information oder mehrere Informationen darüber enthalten welche Kommissionierungsinformationen abgefragt wurden, zu welchem Zeitpunkt die Kommissionierungsinformationen abgefragt wurden, zu welchem Zeitpunkt die Kommissionierungsinformationen an die Steuerung übermittelt wurden, von welchem Techniker die Kommissionierungsinformationen abgefragt wurden und/oder wie viele Wiederholungen beim Abfragen der Kommissionierungsinformationen durchgeführt wurden.

Mit anderen Worten können bei dem vorgeschlagenen Kommissionierungsverfahren mithilfe der dabei eingesetzten Geräte und Vorrichtungen Durchführinformationen aufgenommen und gespeichert werden, die eine Information darüber enthalten, wie, wann und/oder von wem die gesamte Kommissionierung oder einzelne dabei durchgeführte Abfragen von Kommissionierungsinformationen durchgeführt wurden und/oder welche Probleme eventuell dabei aufgetreten sind und zu Wiederholungen beim Abfragen der Kommissionierungsinformationen geführt haben.

Diese Durchführinformationen können beispielsweise nachträglich genutzt werden, um bei der Personentransportanlage auftretende technische Probleme analysieren und beispielsweise prüfen zu können, ob diese aufgrund von Fehlern bei der Kommissionierung bewirkt wurden.

Alternativ oder ergänzend können die Durchführinformationen zeitnah überprüft werden, um beispielsweise zu analysieren, ob die Kommissionierung regelkonform durchgeführt wurde. Insbesondere kann beispielsweise ein höher qualifizierter Techniker, der die Personentransportanlage abnehmen soll und dabei die zuvor durchgeführte Kommissionierung prüfen soll, anhand der abgespeicherten Durchführinformationen erkennen, welche Abfragen von Kommissionierungsinformationen durchgeführt wurden sowie wann, von wem und/oder in welcher Weise diese Kommissionierungsinformationen abgefragt wurden.

Als weitere Alternative oder Ergänzung können die Durchführinformationen genutzt werden, um beispielsweise die von einem Techniker durchgeführten Kommissionierungsarbeiten bewerten oder überprüfen zu können.

Die Durchführinformationen können beispielsweise an die externe Datenbank, in der die Konfigurationsinformationen gespeichert sind, übermittelt und dort gespeichert werden. Alternativ können die Durchführinformationen an eine andere Datenbank übermittelt und dort gespeichert werden, beispielsweise an eine zu Überwachungszwecken und/oder Wartungszwecken eingerichtete Datenbank eines Herstellers oder Wartungsdienstleisters für die Personentransportanlage. Als weitere Alternative könnten die Durchführinformationen eventuell in der Steuerung der Personentransportanlage und/oder in dem mobilen Gerät gespeichert werden, von wo aus sie bei Bedarf zu einem späteren Zeitpunkt abgerufen werden könnten.

Gemäß einer Ausführungsform können bei Durchführung des vorgeschlagenen Kommissionierungsverfahrens ergänzend Komponenteninformationen betreffend eine tatsächlich in der Personentransportanlage verbaute Komponente ermittelt und mit die Komponente betreffenden Konfigurationsinformationen verglichen werden.

Anders ausgedrückt kann ein Techniker, wenn er ohnehin eine Personentransportanlage aufsucht, um diese zu kommissionieren, feststellen, welche Komponenten tatsächlich in der Personentransportanlage verbaut wurden. Es kann vorkommen, dass sich diese tatsächlich verbauten Komponenten von während einer Planungsphase geplanten Komponenten und somit in den Konfigurationsinformationen genannten Komponenten unterscheiden, beispielsweise weil zum Zeitpunkt der Montage der Personentransportanlage eine ursprünglich geplante Komponente nicht verfügbar war. Sollten sich beim Vergleich der tatsächlich verbauten Komponenten mit den Konfigurationsinformationen Differenzen ergeben, kann dies bei der Kommissionierung selbst berücksichtigt werden. Beispielsweise können Kommissionierungsinformationen unter Berücksichtigung der Komponenteninformationen über die tatsächlich verbauten Komponenten abgefragt werden.

Ergänzend können beispielsweise die Konfigurationsinformationen in der externen Datenbank korrigiert bzw. aktualisiert werden.

Ausführungsformen des beschriebenen Kommissionierungsverfahrens können vorteilhaft mit einer Kommissionierungsanordnung gemäß einer Ausführungsform des zweiten Aspekts der Erfindung durchgeführt werden. Diese Kommissionierungsanordnung verfügt über mehrere Komponenten. Insbesondere ist darin die programmierbare Steuerung, die die Personentransportanlage steuern kann, ein Computer mit einer darauf gespeicherten externen Datenbank, in der die Konfigurationsinformationen mehrerer Personentransportanlagen gespeichert sind, und dass computergesteuerte mobile Gerät, das insbesondere mithilfe der speziell für diesen Zweck programmierten Applikation in die Lage versetzt wird, wesentliche Schritte des Kommissionierungsverfahrens wie insbesondere das Abrufen der Konfigurationsinformationen und das Abfragen der Kommissionierungsinformationen unter Berücksichtigung der Konfigurationsinformationen mit dem mobilen Gerät durchführen zu können.

Eine solche Kommissionierungsanordnung kann insbesondere durch ein Computerprogrammprodukt gemäß dem dritten Aspekt der Erfindung dazu in die Lage versetzt werden, einer Ausführungsform des hierin beschriebenen Kommissionierungsverfahrens auszuführen oder zu steuern. Das Computerprogrammprodukt kann hierbei aus mehreren Teilen bestehen, welche teilweise in der Steuerung der Personentransportanlage, teilweise in dem die externe Datenbank speichernden Computer und teilweise in dem mobilen Gerät ausgeführt werden können. Durch ein entsprechendes Zusammenwirken der einzelnen Komponenten, programmiert durch die jeweiligen Teile des Computerprogrammprodukts, können diese Komponenten insgesamt das Kommissionierungsverfahrens ausführen bzw. steuern.

Als ein Teil eines solchen gesamten Computerprogrammprodukts kann ein Computerprogrammprodukt gemäß dem vierten Aspekt der Erfindung dazu eingerichtet sein, bei Ausführung auf dem computergesteuerten mobilen Gerät dieses dazu anzuleiten, die im Rahmen des hierin beschriebenen Kommissionierungsverfahrens von dem mobilen Gerät durchzuführenden Schritte auszuführen bzw. zu steuern. Anders ausgedrückt kann das Computerprogrammprodukt des vierten Aspekts der Erfindung als die Applikation angesehen werden, mithilfe derer das mobile Gerät programmiert wird, um seine Aufgabe bei dem beschriebenen Kommissionierungsverfahren ausführen zu können.

Die Computerprogrammprodukte können in einer beliebigen Computersprache programmiert sein.

Die Computerprogrammprodukte können jeweils auf einem beliebigen computerlesbaren Medium gespeichert sein. Beispielsweise kann ein Computerprogrammprodukt auf einem einfach portablen computerlesbaren Medium wie einem Flashspeicher, einer CD, einer DVD oder ähnlichem gespeichert sein. Alternativ kann ein Computerprogrammprodukt auf einem fest installierten Computer oder Server gespeichert sein und von diesem beispielsweise über ein Netzwerk wie das Internet heruntergeladen werden. Insbesondere kann das Computerprogrammprodukt auf Computern, die Teil einer Datenwolke (Cloud) sind, gespeichert sein.

Es wird darauf hingewiesen, dass einige der möglichen Merkmale und Vorteile der Erfindung hierin mit Bezug auf unterschiedliche Ausführungsformen des Kommissionierungsverfahrens einerseits und der Kommissionierungsanordnung andererseits beschrieben sind. Ein Fachmann erkennt, dass die Merkmale in geeigneter Weise kombiniert, angepasst oder ausgetauscht werden können, um zu weiteren Ausführungsformen der Erfindung innerhalb des Schutzumfangs der beigefügten Ansprüche zu gelangen.

Nachfolgend werden Ausführungsformen der Erfindung unter Bezugnahme auf die beigefügte Zeichnung beschrieben, wobei weder die Zeichnung noch die Beschreibung als die Erfindung einschränkend auszulegen sind.

Fig. 1 zeigt eine Aufzuganlage mit einer Kommissionierungsanordnung zum Durchführen eines Kommissionierungsverfahrens gemäß einer Ausführungsform der Erfindung.

Die Figur ist lediglich schematisch und nicht maßstabsgetreu.

Fig. 1 zeigt eine Personentransportanlage 1 in Form einer Aufzuganlage. Die Aufzuganlage verfügt über eine Vielzahl von Komponenten wie beispielsweise eine Aufzugkabine 5, ein Gegengewicht 7, Riemen-artige Tragmittel 9, eine Antriebsmaschine 11, Aufzugtüren 13, etc. Einige der Komponenten der Aufzuganlage 1 sind steuerbar und werden durch eine Steuerung 15 gesteuert, wobei eine Art und Weise, wie die Steuerung 15 die Komponenten individuell steuert, von Eigenschaften dieser Komponenten und/oder anderer in der Personentransportanlage 1 vorhandener Komponenten abhängen kann.

Um die Aufzuganlage vorherrschenden Gegebenheiten in einem sie aufnehmenden Gebäude anzupassen und um gewünschte Funktionalitäten zu implementieren, wurde die Aufzuganlage in einer Planungsphase geeignet konfiguriert. Dabei wurden unter Anderem geeignete Komponenten ausgewählt. Entsprechende Konfigurationsinformationen wurden in einer externen Datenbank 19 in einen Computer 17 abgespeichert. Der Computer 17 kann entfernt von der Aufzuganlage angeordnet sein, beispielsweise bei einem Hersteller der Aufzuganlage oder als Teil einer Datenwolke 18.

Nachdem die Aufzuganlage fertig installiert wurde und bevor sie in Betrieb genommen werden darf, muss sie kommissioniert werden. Hierbei müssen in die Steuerung 15 Kommissionierungsinformationen eingegeben werden, insbesondere, um die Steuerung 15 in die Lage zu versetzen, die Komponenten der Aufzuganlage gemäß den spezifischen Bedingungen in dem Gebäude und gewünschten funktionellen Anforderungen steuern zu können.

Hierzu bildet die Steuerung 15 zusammen mit der externen Datenbank 19 und einem computergesteuerten mobilen Gerät 21, auf dem eine hierfür konzipierte Applikation eingerichtet wurde, eine Kommissionierungsanordnung 3. Mithilfe dieser Kommissionierungsanordnung 3 kann die Kommissionierung der Aufzuganlage von einem Techniker 23 einfach, schnell und/oder mit geringem Risiko für Fehler durchgeführt werden.

Hierbei können mithilfe des mobilen Geräts 21 zunächst Konfigurationsinformationen betreffend die konkrete Personentransportanlage 1 aus der externen Datenbank 19 abgerufen werden. Gegebenenfalls können diese Konfigurationsinformationen in dem mobilen Gerät 21 zwischengespeichert werden.

Unter Berücksichtigung dieser Konfigurationsinformationen kann dann das mobile Gerät mit der darauf ablaufenden Applikation ein Abfragen von Kommissionierungsinformationen vornehmen. Hierzu kann beispielsweise auf einer Anzeige des mobilen Geräts angezeigt werden, welche Kommissionierungsinformationen aktuell abgefragt werden sollen.

Die Applikation kann dabei dahingehend wirken, dass lediglich solche Konfigurationsinformationen abgefragt werden, die für die konkrete Personentransportanlage 1, wie sie durch die Konfigurationsinformationen charakterisiert ist, benötigt werden, wohingegen andere Konfigurationsinformationen, die bei anderen Personentransportanlagen benötigt werden, aber bei der konkret zu kommissionierenden Personentransportanlage 1 nicht von Belang sind, nicht abgefragt werden.

Um den Techniker 23 beim Ermitteln der Kommissionierungsinformationen zu unterstützen, können ihm ergänzend Abfrageinformationen ausgegeben werden, welche ihn darüber informieren können, in welcher Weise die abzufragenden Kommissionierungsinformationen ermittelt werden können.

Ferner können bei dem Kommissionierungsverfahren Informationen über die Identität des Technikers 23 beispielsweise genutzt werden, um dem Techniker 23 Informationen angepasst an seine Person, insbesondere seine Qualifikation, seine Sprache, etc. übermitteln zu können.

Ergänzend und teilweise mit einer von den bis hierin verwendeten Formulierungen abweichenden Wortwahl können mögliche Eigenschaften, Einzelheiten und/oder Vorteile von Ausführungsformen der Erfindung wie folgt beschrieben werden:
Ein zugrunde liegendes Problem kann darin gesehen werden, dass bisher ein sehr komplexer und altmodischer Prozess zum Kommissionieren eines Aufzugs zur Anwendung kam. Der Aufzug hatte hierbei eine einzigartige Konfiguration, wie sie von einem Nutzer bestellt wurde. Insbesondere durch eine Einführung einer sogenannten skalierbaren Steuerung mit einer sehr anderen Benutzerschnittstelle und einem anderen Interaktionsparadigma verglichen zu denjenigen, an die die meisten Techniker gewohnt waren, machte erhebliche Anstrengungen und Schulungen notwendig und außerdem stieg eine Wahrscheinlichkeit von Fehlern und damit kostenträchtigen Qualitätsproblemen.

Es wird daher vorgeschlagen, ein mobiles Gerät mit einer speziell hierfür entwickelten Applikation zu nutzen, welches vorzugsweise drahtlos (zum Beispiel unter Verwendung von BLE) mit einem Aufzugsteuerungssystem verbunden ist, um eine Kommissionierung zu initiieren und durchzuführen unter Verwendung einer Benutzerschnittstelle, die einem Installationsassistenten ähnelt. Die mobile Applikation besitzt Informationen (bestellte Hardwareteile und Optionen über die BOM- Konfiguration, bestellte Dienstleistungen) über den zu kommissionierenden Aufzug, zum Beispiel aus der Bestellung. Sie erhält diese Information beispielsweise aus einer Datenwolke, in der beispielsweise Einzelheiten zu der Bestellung in einer SAP-Datenbank abgelegt sind. Die Information wird vor dem Kommissionieren auf das mobile Gerät synchronisiert, um verfügbar zu sein, falls eine Netzwerk-Konnektivität beschränkt möglich sein sollte. Sie kann jedoch auch vor Ort empfangen bzw. aktualisiert werden, sofern Netzwerk-Konnektivität verfügbar ist. Die Applikation führt den Techniker intelligent durch den Kommissionierungsvorgang und zeigt zum Beispiel ausschließlich Schritte bzw. Aktivitäten an, welche für den spezifischen Aufzug relevant sind, wohingegen Schritte zum Beispiel übersprungen werden, wenn eine besondere Option und damit Hardware nicht präsent ist, wobei Alternativen beispielsweise abhängig von einer Präsenz einer speziellen Tür oder eines speziellen Antriebs gezeigt werden. Hierdurch werden in einer Datenwolke abgelegte Bestell- und Konfigurationsdetails vorteilhaft genutzt. Auch ein Status über Hardware, die mit einer Steuerungssicherheitskette verbunden ist, wird von der Applikation von der Steuerung abgefragt und vorteilhaft eingesetzt, um spezifische Informationen und Führung anzugeben. Die Applikation hebt auch hervor, wenn Komponenten von dem, was bestellt wurde, abweichen oder fehlen. Der Techniker kann dann die ursprünglichen Bestelldetails aktualisieren und/oder eine Lieferung der fehlenden Teile durch Verwendung der Applikation anfordern. Statt sich darauf zu verlassen, dass der Techniker bestimmte Parameter kennt und Dinge wie Kalibrierungswerte manuell eintippt, kann Datenautomatisierung eingesetzt werden (zum Beispiel ein Berechnen korrekter Werte in der Applikation unter Verwendung von Zeitdaten in dem mobilen Gerät, etc.). Der Techniker wird erkennen, wie viele Schritte bereits vollständig abgeschlossen sind, und wird, wenn ihm dies erlaubt wird, Phasen des gesamten Vorgangs seinen eigenen Vorlieben entsprechend durchführen. Einzelne Verfahrensschritte können auch abhängig vom Land, in dem sich der Techniker befindet, den Erfahrungen des Technikers mit Aufzugsystemen, etc. differieren.

Es kann eine Aufzeichnung darüber geführt werden, was während des Kommissionierungsvorgangs getan wurde (zum Beispiel bestanden/durchgefallen), welche Parameter geändert wurden, etc., sodass es Belege gibt, aber auch, um Informationen in der Datenwolke betreffend die spezielle Installation zu aktualisieren (um aktuelle/korrekte Informationen zu haben). Falls während des Kommissionierens ein Problem auftritt (zum Beispiel ein nicht funktionierendes Hardwareteil wird detektiert oder ist falsch, etc.), kann die Applikation Instruktionen bereitstellen, wie dies überprüft und gelöst werden kann. Dies kann beispielsweise mithilfe von Bildern mit darin optisch hervorgehobenen Bereichen (zum Beispiel wo ein Verbindungskabel zu finden ist, Taster zu betätigen sind, etc.) oder kurzen Animationen/Videos durchgeführt werden. Die Regeln für den Kommissionierungsvorgang können in der Datenwolke gepflegt werden und regelmäßig aktualisiert werden (für den Fall, dass Probleme erkannt wurden oder neue Hardwarekomponenten eingesetzt wurden, etc.).

Zukünftig kann die Benutzerschnittstelle an der Steuerung vorzugsweise vollständig eliminiert werden und sich auf ein mobiles Gerät verlassen werden, auf dem Software zum Kommissionieren, Konfigurieren, Diagnostizieren und/oder Lösen von Problemen, etc. bereitgestellt ist. Die Software kann häufiger aktualisiert werden, ebenso wie ein Satz von Merkmalen beschränkt werden kann, basierend auf den Anwendern oder sogar Lizenzmodellen (bei Drittanbietern).

Bei herkömmlichen Systemen mussten gut ausgebildete Techniker komplexe Schrittfolgen, wie sie in einer Kommissionierungsdokumentation dokumentiert waren, unter Verwendung minimalistischer und relativ kryptischer Anwenderschnittstellen (LCD mit wenigen Zeilen und Hardwaretastern) an der Steuerung, durchführen. Es gab keine spezielle Anpassung von Kommissionierungsschritten basierend auf spezifischen Aufzugkonfigurationen und/oder bestellten Funktionalitäten. Es wurde ein zeitaufwendiger und fehleranfälliger Prozess durchgeführt, der auf vorhandene Expertenressourcen vertraut und intensive Schulung erfordert, um qualitative Ergebnisse zu gewährleisten und Fehler zu vermeiden. Eine Konfiguration wurde auf eine Chipkarte programmiert. Im Fall von Fehlern oder Verlusten musste eine neue Chipkarte bestellt werden, aktualisiert werden und zurück zum Ort der Aufzuganlage versandt werden, was zu Verzögerungen und zusätzlichen Kosten führte.

Im Gegensatz hierzu ermöglicht der hierin vorgestellte Ansatz eine signifikante Reduktion eines Zeitaufwands, um beispielsweise einen Aufzug zu kommissionieren. Ferner werden Möglichkeiten, Fehler zu machen, reduziert und/oder schnellere Lösungen angeboten. Außerdem können Schulungsaufwand und einer Abhängigkeit von bestens ausgebildeten Ressourcen reduziert werden.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele innerhalb des Schutzumfangs der beigefügten Ansprüche verwendet werden können. Bezugszeichen in den Ansprüchen sind nicht als Einschränkung anzusehen.

## Patentansprüche

1. Verfahren zum Kommissionieren einer Personentransportanlage (1) unterstützt durch ein von einer Applikation computergesteuertes mobiles Gerät (21), welches dazu konfiguriert ist, Daten sowohl mit einer die Personentransportanlage (1) steuernden programmierbaren Steuerung (15) als auch mit einer externen Datenbank (19), in der Konfigurationsinformationen über Konfigurationen von einer Mehrzahl von Personentransportanlagen (1) gespeichert sind, auszutauschen,
wobei das Verfahren umfasst:
Abrufen von Konfigurationsinformationen, welche Informationen zu einer Konfiguration der Personentransportanlage (1) angeben, aus der externen Datenbank (19) durch das computergesteuerte mobile Gerät (21);
Abfragen von Kommissionierungsinformationen, welche Informationen über Parameter angeben, welche im Rahmen einer Kommissionierung der Personentransportanlage (1) einzustellen sind, durch das computergesteuerte mobile Gerät (21) unter Berücksichtigung der Konfigurationsinformationen; und
Übermitteln der Kommissionierungsinformationen an die die Personentransportanlage (1) steuernde Steuerung (15), **dadurch gekennzeichnet, dass** die Konfigurationsinformationen angeben, welche Komponenten zum Aufbau der Personentransportanlage (1) bestellt wurden, und wobei das computergesteuerte mobile Gerät (21) während des Abfragens der Kommissionierungsinformationen ausschließlich solche Kommissionierungsinformationen abfragt, welche im Rahmen der Kommissionierung der Personentransportanlage (1) betreffend die bestellten Komponenten einzustellen sind.

2. Verfahren nach Anspruch 1, wobei die Ermittlungsweise der abzufragenden Kommissionierungsinformationen und/oder die Ausgabeart der abgefragten Kommissionierungsinformationen von einer Identität eines die Kommissionierung durchführenden Technikers (23) abhängig sind/ist.

3. Verfahren nach einem der vorangehenden Ansprüche, wobei eine Auswahl betreffend welche Kommissionierungsinformationen abgefragt werden, von einer Identität eines die Kommissionierung durchführenden Technikers (23) abhängig ist.

4. Verfahren nach einem der vorangehenden Ansprüche, wobei das computergesteuerte mobile Gerät (21) ein personalisiertes Gerät eines die Kommissionierung durchführenden Technikers (23) ist.

5. Verfahren nach einem der vorangehenden Ansprüche, wobei eine Identität eines die Kommissionierung durchführenden Technikers (23) durch Abfragen einer personenspezifischen Authentifizierung ermittelt wird.

6. Verfahren nach einem der vorangehenden Ansprüche, wobei beim Abfragen der Kommissionierungsinformationen ergänzend über das computergesteuerte mobile Gerät (21) Abfrageinformationen ausgegeben werden, welche Informationen darüber angeben, in welcher Weise die abzufragenden Kommissionierungsinformationen zu ermitteln sind.

7. Verfahren nach Anspruch 6, wobei eine Art der ausgegebenen Abfrageinformationen von einer Identität eines die Kommissionierung durchführenden Technikers (23) abhängig ist.

8. Verfahren nach einem der vorangehenden Ansprüche, wobei eine Identitätsinformation über eine Identität der Personentransportanlage (1) basierend auf einem Einsatzplan für einen das Kommissionieren durchführenden Technikers (23) ermittelt wird und wobei die Konfigurationsinformation unter Berücksichtigung der Identitätsinformation abgerufen wird.

9. Verfahren nach einem der vorangehenden Ansprüche, wobei Durchführinformationen, welche zumindest eine Information darüber enthalten
- welche Kommissionierungsinformationen abgefragt wurden,
- zu welchem Zeitpunkt die Kommissionierungsinformationen abgefragt wurden;
- zu welchem Zeitpunkt die Kommissionierungsinformationen an die Steuerung (15) übermittelt wurden;
- von welchem Techniker (23) die Kommissionierungsinformationen abgefragt wurden;
- wie viele Wiederholungen beim Abfragen der Kommissionierungsinformationen durchgeführt wurden;
gespeichert werden.

10. Verfahren nach einem der vorangehenden Ansprüche, wobei Komponenteninformationen betreffend eine tatsächlich in der Personentransportanlage (1) verbaute Komponente ermittelt und mit die Komponente betreffenden Konfigurationsinformationen verglichen werden.

11. Kommissionierungsanordnung (3) zum Kommissionieren einer Personentransportanlage (1), wobei die Kommissionierungsanordnung (3) aufweist:
- eine die Personentransportanlage (1) steuernde programmierbare Steuerung (15);
- einen Computer (17) mit einer darauf gespeicherten externen Datenbank (19), in der Konfigurationsinformationen über Konfigurationen von einer Mehrzahl von Personentransportanlagen (1) gespeichert sind; und
- ein von einer Applikation computergesteuertes mobiles Gerät (21); **dadurch gekennzeichnet, dass** die Kommissionierungsanordnung (3) dazu konfiguriert ist, ein Verfahren gemäß einem der vorangehenden Ansprüche auszuführen oder zu steuern.

12. Computerprogrammprodukt mit computerlesbaren Anweisungen, welche bei Ausführung auf einer computergesteuerten Kommissionierungsanordnung (3) gemäß Anspruch 11 diese dazu anleiten, ein Verfahren gemäß einem der vorangehenden Ansprüche 1 bis 10 auszuführen oder zu steuern.

13. Computerlesbares Medium mit einem darauf gespeicherten Computerprogrammprodukt gemäß einem der Anspruch 12.

## Claims

1. Method for commissioning a passenger transportation system (1) supported by a mobile device (21) which is computer-controlled from an application and which is configured to exchange data both with a programmable controller (15) controlling the passenger transportation system (1) and with an external database (19) in which configuration information regarding configurations of a plurality of passenger transportation systems (1) is stored,
wherein the method comprises:
retrieving, from the external database (19) by the computer-controlled mobile device (21), configuration information which details information regarding a configuration of the passenger transportation system (1);
requesting, by the computer-controlled mobile device (21) under consideration of the configuration information, commissioning information which details information regarding parameters that must be set within the scope of a commissioning of the passenger transportation system (1); and
transmitting the commissioning information to the controller (15) controlling the passenger transportation system (1), **characterized in that** the configuration information details which components have been ordered to construct the passenger transportation system (1), and wherein, during the requesting of the commissioning information, the computer-controlled mobile device (21) only requests commissioning information regarding which of the ordered components must be set within the scope of the commissioning of the passenger transportation system (1).

2. Method according to claim 1, wherein the method of determining the commissioning information to be requested and/or the type of output of the requested commissioning information depends on an identity of a technician (23) carrying out the commissioning.

3. Method according to any of the preceding claims, wherein a selection as to which commissioning information is requested depends on an identity of a technician (23) carrying out the commissioning.

4. Method according to any of the preceding claims, wherein the computer-controlled mobile device (21) is a personalized device of a technician (23) carrying out the commissioning.

5. Method according to any of the preceding claims, wherein an identity of a technician (23) carrying out the commissioning is determined by requesting a person-specific authentication.

6. Method according to any of the preceding claims, wherein request information is additionally output via the computer-controlled mobile device (21) when requesting the commissioning information, said request information detailing as to how the commissioning information to be requested must be determined.

7. Method according to claim 6, wherein a type of output request information depends on an identity of a technician (23) carrying out the commissioning.

8. Method according to any of the preceding claims, wherein identity information regarding an identity of the passenger transportation system (1) is determined based on an operational plan for a technician (23) carrying out the commissioning, and wherein the configuration information is retrieved under consideration of the identity information.

9. Method according to any of the preceding claims, wherein execution information containing at least one piece of information regarding
- which commissioning information was requested;
- at what time the commissioning information was requested;
- at what time the commissioning information was transmitted to the controller (15);
- which technician (23) requested the commissioning information;
- how many repetitions were carried out when the commissioning information was requested; is stored.

10. Method according to any of the preceding claims, wherein component information regarding a component actually installed in the passenger transportation system (1) is determined and compared with configuration information regarding the component.

11. Commissioning arrangement (3) for commissioning a passenger transportation system (1), wherein the commissioning arrangement (3) comprises:
- a programmable controller (15) controlling the passenger transportation system (1);
- a computer (17) having an external database (19) stored thereon, in which configuration information is stored about configurations of a plurality of passenger transportation systems (1); and
- a mobile device (21) which is computer-controlled from an application, **characterized in that** the commissioning arrangement (3) is configured to carry out or control a method according to any of the preceding claims.

12. Computer program product having computer-readable instructions which, when executed on a computer-controlled commissioning arrangement (3) according to claim 11, prompt said commissioning arrangement to carry out or control a method according to any of the preceding claims 1 to 10.

13. Computer-readable medium having a computer program product according to any of claim 12 stored thereon.

## Revendications

1. Procédé permettant la mise en service d'un système de transport de personnes (1) assistée par un appareil mobile (21) commandé par ordinateur au moyen d'une application, lequel appareil mobile est configuré pour échanger des données à la fois avec une commande (15) programmable commandant le système de transport de personnes (1) et avec une base de données externe (19) dans laquelle sont mémorisées des informations de configuration concernant des configurations d'une pluralité de systèmes de transport de personnes (1), dans lequel le procédé comprend :
l'extraction d'informations de configuration, lesquelles indiquent des informations concernant une configuration du système de transport de personnes (1), à partir de la base de données externe (19) par l'appareil mobile (21) commandé par ordinateur ;
la demande d'informations de mise en service, lesquelles indiquent des informations concernant des paramètres à régler dans le cadre d'une mise en service d'un système de transport de personnes (1), par l'appareil mobile (21) commandé par ordinateur, en tenant compte des informations de configuration ; et
la transmission des informations de mise en service à la commande (15) commandant le système de transport de personnes (1), **caractérisé en ce que** les informations de configuration indiquent quels composants ont été désignés pour la construction du système de transport de personnes (1), et dans lequel l'appareil mobile (21) commandé par ordinateur demande exclusivement, lors de la demande des informations de mise en service, lesdites informations de mise en service concernant les composants désignés qui sont à régler dans le cadre de la mise en service du système de transport de personnes (1).

2. Procédé selon la revendication 1, dans lequel la méthode de détermination des informations de mise en service à demander et/ou le mode d'émission des informations de mise en service demandées dépendent d'une identité d'un technicien (23) réalisant la mise en service.

3. Procédé selon l'une des revendications précédentes, dans lequel une sélection concernant les informations de mise en service qui sont demandées dépend d'une identité d'un technicien (23) réalisant la mise en service.

4. Procédé selon l'une des revendications précédentes, dans lequel l'appareil mobile (21) commandé par ordinateur est un appareil personnalisé d'un technicien (23) réalisant la mise en service.

5. Procédé selon l'une des revendications précédentes, dans lequel une identité d'un technicien (23) réalisant la mise en service est déterminée par la demande d'une authentification spécifique à la personne.

6. Procédé selon l'une des revendications précédentes, dans lequel, lors de la demande des informations de mise en service, des informations de demande sont émises en complément par l'intermédiaire de l'appareil mobile (21) commandé par ordinateur, lesquelles indiquent des informations concernant la méthode de détermination des informations de mise en service à demander.

7. Procédé selon la revendication 6, dans lequel un mode des informations de demande émises dépend d'une identité d'un technicien (23) réalisant la mise en service.

8. Procédé selon l'une des revendications précédentes, dans lequel une information d'identité concernant une identité du système de transport de personnes (1) est déterminée sur la base d'un plan d'intervention pour un technicien (23) réalisant la mise en service et dans lequel l'information de configuration est extraite en tenant compte de l'information d'identité.

9. Procédé selon l'une des revendications précédentes, dans lequel des informations de réalisation, lesquelles contiennent au moins une information concernant
- les informations de mise en service qui ont été demandées,
- le moment auquel les informations de mise en service ont été demandées ;
- le moment auquel les informations de mise en service ont été transmises à la commande (15) ;
- le technicien (23) qui a demandé les informations de mise en service ;
- le nombre de répétitions qui ont été réalisées lors de la demande des informations de mise en service ;
sont mémorisées.

10. Procédé selon l'une des revendications précédentes, dans lequel
des informations de composant concernant un composant réellement installé dans le système de transport de personnes (1) sont déterminées et comparées avec des informations de configuration concernant le composant.

11. Agencement de mise en service (3) permettant la mise en service d'un système de transport de personnes (1), dans lequel l'agencement de mise en service (3) présente :
- une commande (15) programmable commandant le système de transport de personnes (1) ;
- un ordinateur (17) sur lequel est mémorisée une base de données externe (19), dans laquelle sont mémorisées des informations de configuration concernant des configurations d'une pluralité de systèmes de transport de personnes (1) ; et
- un appareil mobile (21) commandé par ordinateur au moyen d'une application ; **caractérisé en ce que** l'agencement de mise en service (3) est configuré pour exécuter ou commander un procédé selon l'une des revendications précédentes.

12. Produit programme informatique comportant des instructions lisibles par ordinateur qui, lorsqu'elles sont exécutées sur un agencement de mise en service (3) commandé par ordinateur selon la revendication 11, l'amènent à exécuter ou à commander un procédé selon l'une des revendications 1 à 10 précédentes.

13. Support lisible par ordinateur sur lequel est mémorisé un produit programme informatique selon l'une des revendications 12.
